# EUROPÄISCHE PATENTSCHRIFT

(11) **EP 0 665 169 B1**
(45) Veröffentlichungstag und Bekanntmachung des Hinweises auf die Patenterteilung: **22.07.1998**
(21) Anmeldenummer: 94118730.4
(22) Anmeldetag: 29.11.1994
(51) Int. Cl.: B65D 47/06, B65D 41/04

(54) **Schraubverschluss mit Kindersicherung**
Child-resistant screw closure
Bouchon de protection à vis

(30) Priorität: 14.01.1994 DE 4400993
(43) Veröffentlichungstag der Anmeldung: 02.08.1995
(73) Patentinhaber: BERICAP GmbH & CO. KG, 55257 Budenheim (DE)
(72) Erfinder: Krautkrämer, Günter Jakob, Dipl.rer.pol. techn., D-55257 Budenheim (DE)
(74) Vertreter: Weber, Dieter, Dr.

(56) Entgegenhaltungen:
- EP-A- 0 569 897
- FR-A- 2 514 327
- GB-A- 2 108 095
- US-A- 5 096 083

## Beschreibung

Die vorliegende Erfindung betrifft einen Behälterverschluß mit einem Gewindestutzen und einem darauf aufschraubbaren Schraubdeckel, wobei der Gewindestutzen, aus einem verformbaren Kunststoffmaterial besteht und wobei Verzahnungselemente im Bereich des Gewindestutzens und im Verlauf des Schraubgewindes des Schraubdeckels vorgesehen sind, welche bei vollständig mit dem Gewindestutzen verschraubten Schraubdeckel miteinander in Eingriff stehen und ein Abschrauben des Schraubdeckels nur dann erlauben, wenn entweder der Gewindestutzen und/oder der Schraubdeckel im Vergleich der Verzahnungselemente verformt werden, um die Verzahnungselemente außer Eingriff zu bringen.

Ein derartiger Verschluß ist aus dem US-Patent Nr. US-A-5 096 083 bekannt.

Aus der EP-0 569.897-A1 ist ein Schraubverschluß für Behälter mit Gewindestutzen bekannt, bei welchem der untere Rand einer Schraubkappe gezahnt ausgebildet ist und wobei unterhalb des Gewindes außen am Gewindestutzen entsprechende Verzahnungselemente für den Eingriff mit dem gezahnten Rand der Schraubkappe vorgesehen sind.

Die eingangs genannte US-A-5 096 083 zeigt eine Tonne, deren oberer Rand als Gewindestutzen ausgebildet ist, der den vollen Tonnendurchmesser hat. Im Verlauf des oberen Endes des Gewindes an der Tonne und an entsprechender Position im Verlauf des Gewindes des Deckels sind Verzahnungselemente vorgesehen, die bei vollständig aufgeschraubtem Deckel miteinander in Eingriff stehen und so ein Losschrauben des Deckels verhindern. Die Tonne besteht aus Polyethylen oder einem ähnlichen Kunststoffmaterial. Um die in Eingriff stehenden Verzahnungen wieder außer Eingriff zu bringen, ist vorgesehen, daß ein einwärts gerichteter radialer Druck auf die Wand des Behälters unterhalb des Schraubgewindes aufgebracht wird, z. B. im Bereich eines deutlich unterhalb des Gewindes angeordneten Handgriffes. Da eine Tonne einen relativ großen Radius besitzt, andererseits das Material einer solchen Tonne auch eine gewisse Steifigkeit hat und haben muß, führt ein solcher radialer Druck unterhalb des Gewindes zu einer relativ großflächigen Verformung, die auch den gesamten Gewindebereich bis hin zum oberen Rand der Tonne erfaßt, so daß die Tonne im Bereich der Verzahnungen großflächig eingebeult wird. Hierdurch können die Verzahnungselemente außer Eingriff treten.

Auf einen mit den Fingern einer Hand zu erhaltenden, relativ kleinen Schraubverschluß, wie er von vielen anderen Kunststoffbehältern für den täglichen Gebrauch bekannt ist, läßt sich diese Ausgestaltung nicht übertragen. Würde man nämlich das Material des Gewindestutzens derart steif machen, daß Verformungen in einem Bereich unterhalb des Gewindes sich bis zum oberen Gewinderand erstrecken, um die dort vorhandenen Verzahnungen außer Eingriff zu bringen, so müßte der Gewindestutzen aus einem außerordentlich weichen Material hergestellt werden, da wegen des vergleichsweise geringen Radius der Gewindestutzen, deren Schraubkappen mit dem Finger einer Hand zu halten sind, der Stutzen schon von der Struktur her eine viel höhere Formstabilität hat als die Wand einer relativ großen Kunststofftonne, wobei auch die relativen Verformungen bei dem Gewindestutzen für einen Schraubverschluß, der mit den Fingern einer Hand zu ergreifen ist, wesentlich stärker sein müssen, um die Verzahnungen außer Eingriff zu bringen, die eine Eingriffstiefe haben, welche in etwa der Gewindetiefe entspricht. Ein vom Durchmesser her relativ kleiner Gewindestutzen müßte bei einer solchen Ausgestaltung sehr weich sein und wäre dann nicht in der Lage, die auch bei normalem Gebrauch auftretenden Kräfte aufzunehmen, z. B. beim Versuch, den Schraubverschluß zu öffnen.

Der Verschluß nach der EP-0.569.897-A1 zeigt zwar Verzahnungselemente am unteren Ende der Schraubkappe und an einer entsprechenden Position des Gewindestutzens, jedoch erfordert diese Ausgestaltung, daß der Gewindestutzen noch unterhalb der Schraubkappe mit den Fingern einer Hand erfaßt und im Bereich des Eingriffs zusammengedrückt werden kann. Außerdem ist dabei die Verzahnung und deren Eingriff sichtbar, so daß auch Kinder in einem etwas fortgeschrittenen Alter, die an sich noch keinen freien Zugang zu dem Behälterinhalt haben sollten, möglicherweise in der Lage sind, einen solchen Verschluß zu öffnen, indem sie die Verzahnung als Hindernis erkennen und den Verschlußstutzen dementsprechend zusammendrücken.

Andere Verschlüsse mit Kindersicherungen haben noch weitere Nachteile. So gibt es z. B. Verschlüsse mit doppelter Schraubkappe, bei welchen eine äußere Schraubkappe lose drehbar aber nicht abnehmbar auf eine innere Schraubkappe aufgesetzt ist, welche einen Behälterhals bzw. einen Gewindestutzen verschließt und wobei die äußere Schraubkappe wiederum nur durch radialen oder axialen Druck mit der inneren Kappe in hinreichenden Eingriff bringbar ist, um die innere Kappe zusammen mit der äußeren abzuschrauben, wenn dieser Druck während des Abschraubens aufrechterhalten wird.

Die vorgenannten Lösungen für derartige Kindersicherungen haben verschiedene weitere Nachteile. So ist klar, daß die zuletzt erwähnten Verschlüsse mit doppelter Schraubkappe relativ aufwendig sind und insbesondere nicht zur Anwendung kommen können, wenn der zur Verfügung stehende Platz beschränkt ist, so daß man eine doppelte Verschlußkappe nur schlecht oder mit Nachteil einsetzen kann. Die vorher diskutierten Lösungen wiederum sind nachteilig bezüglich des erforderlichen Materialaufwandes aufgrund einer üblicherweise größeren axialen Länge der Kappe und des entsprechenden Gewindestutzens, um so Platz für die Verzahnungselemente bereitstellen zu können. Dabei wird häufig auch der Ausgießdurchmesser des Gewindestutzens gegenüber dem Verzahnungsbereich reduziert, um den Gewindeeingriff durch die Verzahnungselemente nicht zu stören. Insbesondere bereiten die zusätzlich vorzusehenden Verzahnungen im Bereich eines Gewindestutzens und an der Schraubkappe Probleme bei der Herstellung hinsichtlich der Entformung. Die Kunststoffteile, aus welchen derartige Verschlüsse im allgemeinen bestehen, werden üblicherweise in einem Spritzgußverfahren hergestellt, wobei eine entsprechende Form einen Hohlraum definiert, der dem Abdruck des herzustellenden Teils entspricht, und der Kunststoff wird dann in diesen Hohlraum eingespritzt, woraufhin die Werkzeugformen, aus welchen der Hohlraum gebildet wurde, auseinanderbewegt werden, um das spritzgegossene Kunststoffteil herauszunehmen. Dieser sogenannte Entformungsvorgang setzt voraus, daß in der Bewegungsrichtung der Formen keine Hinterschneidungen, zumindest keine nennenswerten Hinterschneidungen vorhanden sind. Bei entsprechend kompliziert geformten Kunststoffteilen müssen deshalb die Formen aus einer größeren Anzahl von Werkzeugen zusammengesetzt werden, damit die vorstehend genannte Bedingung erfüllt werden kann, man also das fertig ggespritzte Kunststoffteil problemlos von dem Formwerkzeug lösen kann.

Gegenüber diesem Stand der Technik liegt der vorliegenden Erfindung die Aufgabe zugrunde, einen Verschluß mit den eingangs genannten Merkmalen zu schaffen, der auch bei relativ kleinen Verschlußabmessungen sicher funktioniert und der keinen von außen unmittelbar sichtbaren Sicherungsmechanismus hat.

Diese Aufgabe wird dadurch gelöst, daß der Schraubdeckel als mit den Fingern einer Hand zu ergreifende Schraubkappe ausgebildet ist, daß mindestens der Gewindestutzen aus einem durch Fingerdruck verformbaren Kunststoffmaterial besteht, und daß die Verzahnungselemente der Schraubkappe am unteren Ende des Schraubkappengewindes nahe dem unteren Rand der Schraubkappe vorgesehen sind.

Hierdurch vermeidet man zum einen, daß die Schraubkappenverzahnung mit dem normalen Gewindeabschnitt des Gewindestutzens in Konflikt kommt, wobei, axiale Überlängen der Schraubkappe und/oder des Gewindestutzens außerhalb des unbedingt erforderlichen Gewindebereiches weitgehend vermieden werden können, die ansonsten notwendig wären, um dort irgendwelche Verzahnungselemente aufzunehmen. Mindestens an der Schraubkappe sind deshalb die Verzahnungselemente im Verlauf des Gewindes, das heißt als Teil des Gewindes selbst oder in dessen gedachter Fortsetzung angeordnet, wobei vorausgesetzt ist, daß dieser die Verzahnungen aufweisende Gewindebereich im fest verschraubten Zustand der beiden Teile mit den Verzahnungen des Gewindestutzens in Eingriff steht. Außerdem reicht eine lokale Verformung entweder des unteren Randes der Schraubkappe, z. B. durch Ovalisieren derselben, oder aber des Gewindestutzens, unmittelbar unterhalb des Randes der Schraubkappe aus, um die Verzahnungen außer Eingriff zu bringen. Dabei ist es nicht notwendig, daß der lokal aufgebrachte Druck zu einer weiträumigen Verformung des Gewindestutzens führt.

An die Verzahnungen des Gewindestutzens sind dabei weniger einschränkende Bedingungen zu stellen. Die Verzahnungen des Gewindestutzens können noch im Gewindebereich des Gewindestutzens oder aber außerhalb dieses Gewindebereiches, d.h. unter und vorzugsweise unmittelbar unter dem Gewinde des Gewindestutzens angeordnet sein. Diese Verzahnungen müssen dabei nicht notwendigerweise dem Gewindeverlauf oder dem Gewindeprofil folgen und können vor allem auch breiter sein als ein Gewindesteg.

Der besondere Vorteil der Anpassung der Verzahnungen der Schraubkappe an den Gewindeverlauf und das Gewindeprofil liegt darin, daß nunmehr die Verzahnung der Schraubkappe, ohne mit dem Gewinde in Konflikt zu kommen, mit der Verzahnung des Gewindestutzens in Eingriff gebracht werden kann, indem die Verzahnung der Schraubkappe als Teil des Gewindes einfach durch das Gewinde des Gewindestutzens hindurchgeschraubt wird, bis gegen Ende des Verschraubungsvorganges die Verzahnungselemente am Gewindestutzen erreicht werden, mit denen die Verzahnungen der Schraubkappe in Eingriff treten, wobei in üblicher Weise in der Schließrichtung die Verzahnungen leicht übereinander hinwegbewegt werden können, wahrend der Verzahnungseingriff in Gegenrichtung das Losschrauben der Kappe blockiert. Zweckmäßigerweise haben die Verzahnungen der Schraubkappe dabei genau das Profil eines Gewindeganges bzw. Gewindesteges, womit der nach innen vorspringende Teil des Schraubkappengewindes gemeint ist. Um den Verzahnungseingriff hinreichend sicher zu machen, sollten die Verzahnungselemente entsprechend breit sein, was im Falle der Schraubkipppe bedeutet, daß die Gewindestege ebenfalls entsprechend breit ausgeführt sein sollten. Die Unteransprüche befassen sich deshalb unter anderem mit entsprechend zweckmäßigen Ausgestaltungen des Gewindeprofils.

Es versteht sich, daß die genaue Anpassung der Verzahnungselemente der Schraubkappe an das Verzahnungsprofil zwar die bevorzugte Ausführungsform der Erfindung ist, daß aber gleichwohl auch Verzahnungen, die einen niedrigeren Profilquerschnitt aufweisen, also innerhalb des durch das Gewinde vorgegebenen Profils bleiben, ebenfalls im Sinne der vorliegenden Erfindung funktionsfähig sind.

Besonders bevorzugt ist dabei eine Ausführungsform der Erfindung, bei welcher der Verschluß als Balgverschluß ausgebildet ist, weil insbesondere für diesen Verschlußtyp noch keine befriedigenden Lösungen des Problems der Kindersicherung bekannt sind, auch wenn sich die eingangs genannten Druckschriften mit Balgverschlüssen befassen. Der erfindungsgemäße Verschluß hat keinen wesentlich größeren Platzbedarf als ein herkömmlicher Verschluß ohne Kindersicherung, was insbesondere für Balgverschlüsse von erheblicher Bedeutung ist, da man ansonsten bei derartigen Balgverschlüssen bei einer vorgegebenen Behälteröffnung oftmals den Ausgießerdurchmesser reduzieren mußte, um entsprechende Kindersicherungselemente unterzubringen und dennoch das betreffende Verschlußteil mit vertretbarem Aufwand entformen zu können.

Auch hinsichtlich einer solchen Entformung birgt die Anordnung der Verzahnungen im Gewindebereich keine besonderen Probleme.

Zweckmäßig ist es weiterhin, wenn der Gewindegang der Schraubkappe bis an den unteren Rand oder zumindest bis nahe an den unteren Rand der Schraubkappe heranreicht.

Die Begriffe "oben" und "unten", wie sie im Rahmen der vorliegenden Beschreibung zur Bezeichnung der Lage an einem Verschluß beschrieben werden, beziehen sich auf die normale Einbaulage, bei welcher die Verschlußachse sich vertikal erstreckt und eine Schraubkappe von oben auf einen Gewindestutzen aufgesetzt und mit diesem verschraubt wird.

Zweckmäßigerweise sind bei der eben genannten Ausführungsform die Verzahnungen an der Verschlußkappe gerade in dem an den unteren Kappenrand heranreichenden Endbereich des Gewindeganges bzw. der Gewindegänge angeordnet. Am Gewindestutzen, und in diesem Fall nicht notwendigerweise im Bereich des Gewindes des Gewindestutzens selbst, sondern gegebenenfalls auch unterhalb dieses Bereiches, wenn nämlich das Kappengewinde im verschraubten Zustand nach unten über den Gewindebereich des Gewindestutzens hinausragt, sind die passenden Gegenstücke der Verzahnung auf derselben axialen Höhe angeordnet wie die Verzahnungselemente an der Schraubkappe, bezogen auf den vollständig auf den Stutzen aufgeschraubten Zustand der Kappe.

In der bevorzugten Ausführungsform der Erfindung werden die Zähne bzw. die Verzahnungselemente dadurch ausgebildet, daß der vorspringende Gewindesteg entweder des Gewindestutzens, vorzugsweise aber der Schraubkappe, asymmetrische Einkerbungen aufweist, so daß zwischen diesen Einkerbungen Zähne gebildet werden, die eine steilere und eine flachere Flanke haben, welche so angeordnet sind, daß beim Zuschrauben der Kappe die flache Flanke der so gebildeten Zähne auf entsprechenden Gegenstücken am anderen Teil aufgleitet und über diese hinwegspringt, während beim Versuch des Aufschraubens bzw. Losschraubens der Kappe die steilen Flanken der von den asymmetrischen Einkerbungen gebildeten Zähne mit den entsprechenden Gegenstücken in Eingriff kommen und das Losdrehen der Kappe verhindern.

Besonders bevorzugt ist weiterhin eine Ausführungsform der Erfindung, bei welcher das Profil zumindest eines der Gewinde achsparallele Abschnitte von mindestens 0,5 mm, vorzugsweise von mehr als 1 mm Länge aufweist. Dies bedeutet, daß die vorspringenden Gewinde-stege entsprechend breit sein können und z.B. im Querschnitt ein Trapezprofil haben, wobei die kürzere der parallelen Seiten des Trapezes den erwähnten achsparallelen Abschnitt bildet. Dies führt dazu, daß die in einem solchen Steg ausgebildeten Zähne eine entsprechende Breite und damit auch eine entsprechende Festigkeit haben.

Außerdem ist es zweckmäßig, wenn die Gewinde an Schraubkappe und Gewindestutzen als zweigängige Gewinde ausgebildet sind. Auf diese Weise ist es möglich, daß Verzahnungsabschnitte an der Schraubkappe oder am Gewindestutzen um etwa 180° relativ zueinander versetzt angeordnet werden können und sich dabei auf der gleichen axialen Höhe, also z.B. nahe des freien Endes der Schraubkappe, befinden. Die oben erwähnte Ovalisierung entweder der Schraubkappe oder aber des Gewindestutzens führt immer zu einer gleichartigen Verformung auf diametral gegenüberliegenden bzw. um 180° zueinander versetzten Seiten der Schraubkappe und/oder des Gewindestutzens, so daß die Verzahnungselemente zweckmäßigerweise gleichzeitig auf gegenüberliegenden Seiten angeordnet werden.

Schließlich ist eine Variante der Erfindung bevorzugt, bei welcher das radiale Maß der Verzahnungen an der Schraubkappe und/oder auch an dem Gewindestutzen auf die radiale Höhe bzw. das radiale Maß des jeweiligen Gewindes beschränkt ist. Auch diese Maßnahme trägt dazu bei, daß die Entformung derartiger Verschlüsse, d.h. hier Trennen von den Herstellungsformen, ohne zusätzlichen Aufwand sichergestellt werden kann.

Weitere Vorteile, Merkmale und Anwendungsmöglichkeiten der vorliegenden Erfindung werden deutlich anhand der folgenden Beschreibung einer bevorzugten Ausführungsform und der dazugehörigen Figuren. Es zeigen:
- Figur 1: einen Axialschnitt durch einen erfindungsgemäßen Balgverschluß,
- Figur 2: einen Schnitt entlang der Ebene A-A senkrecht zur Ebene der Figur 1 und
- Figur 3: einen Axialschnitt durch eine Schraubkappe mit einer Draufsicht auf das Innengewinde der Schraubkappe.

In Figur 1 erkennt man ein eng schraffiertes Verschlußunterteil 6, welches einen sogenannten Verschlußfuß 7 aufweist, der beispielsweise in den Rand einer kreisförmigen Öffnung eines Blechbehälters einprellbar ist. Der Verschlußfuß 7 ist über einen flexiblen Balg 4 mit einem Balgausgießer 3 verbunden, der ein mehr oder weniger zylindrisches Teil ist, dessen oberer Abschnitt von einem Gewindestutzen 3a gebildet wird. Die bei Benutzung freie Ausflußöffnung des Balgausgießers 3 wird durch ein nicht näher bezeichnetes Siegel mit Abreißring verschlossen.

In Figur 1 ist die Schraubkappe 1 etwas weiter und im Vergleich zum Verschlußunterteil mit entgegengesetzter Neigung schraffiert. Die Schraubkappe 1 besteht aus dem sogenannten Kappenboden 14, einem oder zwei hochklappbaren Auszugbügeln 15, einem zylindrischen Teil 16 mit Innengewinde und einem zylindrischen Dichtungsansatz 17, der dichtend in den Gewindestutzen 3a eingreift, während das zylindrische Teil 16 auf das Außengewinde des Gewindestutzens 3a aufgeschraubt ist.

Man erkennt im unteren Teil der Figur 1 links nur die Verzahnung 5 des Gewindestutzens 3a bzw. des Balgausgießers 3, während man rechts zusätzlich auch die Verzahnung 2 der Schraubkappe 1 erkennt. Die Schnittebene A-A in Figur 1 verläuft genau durch den Bereich der Verzahnungen, so daß die Zähne bzw. Zahnelemente 2, 5 in Figur 2 sehr gut sichtbar sind. Man erkennt, daß sowohl die Zähne 2 als auch die Zähne 5 ein asymmetrisches Profil mit einer flachen Flanke und einer steilen Flanke haben, wobei die flachen Flanken der Zähne 2, 5 leicht aufeinander gleiten, so daß aufgrund der Elastizität der Kunststoffe, aus welchen die Teile 1, 6 bestehen, die Zahnelemente 2, 5 übereinander hinwegspringen. In Gegenrichtung treten jedoch die steilen Flanken der Zähne 2, 5 miteinander in Eingriff und verhindern so ein Losschrauben des Kappe 1 von dem Verschlußunterteil 6 bzw. dem Gewindestutzen 3a.

In Figur 2 sind außerdem noch die mit 12 bezeichneten Einkerbungen in einem Gewindesteg 11 zu erkennen, welche die dazwischenliegenden Zähne 2 definieren und welche in Figur 3 noch deutlicher in einer perspektivischen Ansicht erkennbar sind.

In Figur 3 ist die Schraubkappe 1 nochmals in der gleichen Schnittansicht dargestellt wie in Figur 1, wobei jedoch das Verschlußunterteil 6 fortgelassen ist, so daß der Blick auf die mit Gewinde versehene Innenwand der Schraubkappe 1 freigegeben ist. Wie man erkennt, haben die nach innen vorstehenden Gewindestege 11 ein Trapezprofil mit einer bandartig umlaufenden, ebenen Gewindefläche 13. Der untere Endabschnitt des Gewindesteges 11 weist eine Reihe von Einkerbungen 12 auf, die in der radialen Schnittansicht bereits in Verbindung mit Figur 2 beschrieben wurden und welche die Zähne 2 in Form der zwischen den Einkerbungen 12 stehengebliebenen Bereiche des Gewindesteges 11 definieren. Die axiale Länge h des Gewindesteges 11 und damit die Mindestbreite der Zähne 2, welche mit entsprechenden Zähnen 5 des Verschlußunterteils 1 in Eingriff kommen, beträgt mindestens 0,5 mm, sollte vorzugsweise jedoch mehr als 1 mm betragen. Wie man erkennt, hat die Schraubkappe 1 keinerlei Ausbuchtung, Verlängerung oder sonstigen zusätzlichen Platzbedarf, weil letztlich die Zähne 2 nur durch ausgesparte Bereiche 12 in einem ohnehin vorhandenen Gewindesteg 11 definiert werden. An dem entsprechenden Gewindestutzen 3a bzw. an dem zylindrischen Balgausgießer 3, von welchem der Gewindestutzen 3a einen Abschnitt bildet, sind auf der den Zähnen 2 entsprechenden axialen Höhe die Zähne 5 vorgesehen, welche mit den Zähnen 2 in Eingriff treten. Dabei kann sich das Gewinde des Gewindestutzens 3a ohne weiteres bis in den Bereich dieser Zähne 5 erstrecken, d.h. die Zähne 5 könnten ohne weiteres auch den untersten Abschnitt des Gewindes des Gewindestutzens 3a definieren.

In Figur 2 erkennt man, daß die Zähne 5 auf zwei relativ kurze, diametral gegenüberliegende Umfangsabschnitte des Balgausgießers 3 beschränkt sind, während die Zähne 2 sich über einen großen Teil des Umfangs der Schraubkappe erstrecken. Dies bedeutet, daß ein Zusammendrücken und Ovalisieren der Schraubkappe die Zähne normalerweise nicht außer Eingriff bringt, da nicht der gesamte mit Zähnen versehene Bereich der Schraubkappe durch Ovalisieren gleichzeitig radial nach außen bewegt werden kann. Bei dieser Ausführungsform muß man also nach dem Herausziehen des Balges den Balgausgießer 3 bzw. den Balg 4 selbst in dem Bereich, wo der Balgausgießer 3 ansetzt, in den die Zähne 5 aufweisenden Bereichen radial nach innen drücken, indem die beiden gegenüberliegenden Seiten beispielsweise zwischen Daumen und Zeigefinger ergriffen und zusammengedrückt werden, so daß die Zähne 5, 2 außer Eingriff kommen und die Schraubkappe 1 losgedreht werden kann. Der Verschluß muß also mit zwei Händen gleichzeitig erfaßt werden, um die Schraubkappe lösen zu können, wobei das Zusammendrücken des Balges 4 bzw. des Balgausgießers 3 unmittelbar unter dem unteren Rand 10 der Schraubkappe 1 und an den richtigen, diametral gegenüberliegenden Positionen erfolgen muß, welche die Zähne 5 aufweisen, um die Schraubkappe 1 lösen zu können. Kinder, welche noch nicht in der Lage sind, die mögliche Gefährdung durch Flüssigkeiten in einem solchen Behälter einzuschätzen, dürften im allgemeinen auch nicht in der Lage sein, einen entsprechenden Öffnungsvorgang korrekt auszuführen.

Durch die erfindungsgemäße Ausgestaltung eines Verschlusses hat man also erreicht, daß einerseits ein Verschluß mit Kindersicherung bereitgestellt ist, der andererseits äußerst platzsparend gestaltet ist und gegenüber herkömmlichen Verschlüssen, insbesondere im Falle von Balgverschlüssen, nur geringfügige Änderungen aufweist.

### Bezugszeichenliste

- 1: Schraubkappe
- 2: Verzahnung
- 3: Balgausgießer
- 3a: Gewindestutzen
- 4: Balg
- 5: Verzahnung
- 6: Verschlußunterteil
- 7: Verschlußfuß
- 10: Rand
- 11: Gewindesteg
- 12: Einkerbungen
- 13: Gewindefläche
- 14: Kappenboden
- 15: Auszugbügel
- 16: zylindrisches Teil der Schraubkappe
- 17: Dichtungsansatz
- h: Länge

## Patentansprüche

1. Behälterverschluß mit einem an einem Behälter vorgesehenen Gewindestutzen (3) und einem darauf aufschraubbaren Schraubdeckel, wobei Verzahnungselemente (2, 5) im Bereich des Gewindestutzens (3) und der Schraubkappe (1) vorgesehen sind, welche bei vollständig verschraubter Schraubkappe (1) miteinander in Eingriff stehen und ein Abschrauben der Schraubkappe (1) nur dann erlauben, wenn entweder der Gewindestutzen (3) und/oder die Schraubkappe (1) im Bereich der Verzahnungselemente (2, 5) verformt werden, um die Verzahnungselemente (2, 5) außer Eingriff zu bringen, und wobei die Verzahnungselemente (2) der Schraubkappe (1) dem Verlauf des Schraubgewindes folgen und sich nicht über dessen Profil hinaus erstrecken dadurch gekennzeichnet, daß der Schraubdeckel als mit den Fingern einer Hand zu ergreifende Schraubkappe (1) ausgebildet ist, daß mindestens der Gewindestutzen (3) aus einem durch Fingerdruck verformbaren Kunststoffmaterial besteht und daß die Verzahnungselemente der Schraubkappe (1) am unteren Ende des Schraubkappengewindes nahe dem unteren Rand der Schraubkappe vorgesehen sind.

2. Behälterverschluß nach Anspruch 1, dadurch gekennzeichnet, daß er ein Verschlußunterteil (6) aufweist, welches einen an einer Behälteröffnung fixierbaren Verschlußfuß (7) und einen von diesem ausgehenden, flexiblen, ausstülpbaren Balg (4) aufweist, an welchen ein Balgausgießer (3) anschließt, der einen Gewindestutzen (3) hat, und daß Verzahnungselemente (5) am unteren Ende des Gewindeabschnittes des Gewindestutzens (3) oder unmittelbar unter dem Gewinde des Gewindestutzens (3a) angeordnet sind.

3. Verschluß nach Anspruch 1 oder 2, dadurch gekennzeichnet, daß die Verzahnungselemente (2) der Schraubkappe mindestens einen Teil eines Gewindeganges (8) der Schraubkappe bilden.

4. Verschluß nach einem der Ansprüche 1 bis 3, dadurch gekennzeichnet, daß das Gewinde (8) der Schraubkappe bis nahe an den unteren Rand (10) der Schraubkappe heranreicht.

5. Verschluß nach einem der Ansprüche 1 bis 4, dadurch gekennzeichnet, daß asymmetrische Einkerbungen (12) in dem vorspringenden Gewindesteg (11) der Schraubkappe (1) oder des Gewindestutzens (3a) und entsprechende Vorsprünge (5, 2) axial außerhalb des Gewindes (9, 8) oder in den Vertiefungen des Gewindes (9, 8) des jeweils anderen Teiles (Gewindestutzen (3a) oder Schraubkappe (1)) vorgesehen sind, welche in die Einkerbungen (12) eingreifen.

6. Verschluß nach einem der Ansprüche 1 bis 5, dadurch gekennzeichnet, daß das Gewindeprofil mindestens eines der Gewinde (8, 9) zur Gewindeachse parallele Abschnitte (13) von jeweils mindestens 0,5 mm axialer Länge aufweist.

7. Verschluß nach einem der Ansprüche 1 bis 6, dadurch gekennzeichnet, daß das Gewinde zweigängig ist.

8. Verschluß nach einem der Ansprüche 1 bis 7, dadurch gekennzeichnet, daß Verzahnungen (2, 5) an um 180° versetzten, gegenüberliegenden Abschnitten der Schraubkappe und/oder des Gewindestutzens, vorzugsweise jeweils auf gleicher axialer Höhe, vorgesehen sind.

9. Verschluß nach einem der Ansprüche 1 bis 8, dadurch gekennzeichnet, daß das radiale Maß der Verzahnungen (2, 5) an der Schraubkappe (1) und/oder am Gewindestutzen (3a) auf die radiale Höhe des jeweiligen Gewindeprofils beschränkt ist.

## Claims

1. Container closure with a threaded neck (3) provided on a container and a screw cover which can be screwed onto it, wherein toothed elements (2, 5) are provided in the area of the threaded neck (3) and the screw cap (1), which engage with each other when the screw cap (1) is fully screwed on, and allow the screw cap (1) to be unscrewed only when either the threaded neck (3) and/or the screw cap (1) is deformed in the area of the toothed elements (2, 5) in order to disengage the toothed elements (2, 5), and wherein the toothed elements (2) of the screw cap (1) follow the course of the screw thread and do not extend beyond the profile thereof, characterised in that the screw cover comprises a screw cap (1) to be taken hold of by the fingers of one hand, that at least the threaded neck (3) is composed of plastics material which can be deformed by the pressure of the fingers, and that the toothed elements of the screw cap (1) are provided at the bottom end of the thread of the screw cap, near to the bottom edge of the screw cap.

2. Container closure according to claim 1, characterised in that it is provided with a bottom closure part (6) which is provided with a closure foot (7) which can be affixed onto a container opening and a flexible pull-out bellows (4) leading out therefrom, upon which is connected a bellows pourer (3) which has a threaded neck (3), and in that toothed elements (5) are arranged on the bottom end of the threaded section of the threaded neck (3) or directly below the thread of the threaded neck (3a)

3. Closure according to claim 1 or 2, characterised in that the toothed elements (2) of the screw cap form at least a part of a thread (8) of the screw cap.

4. Closure according to one of claims 1 to 3, characterised in that the thread (8) of the screw cap extends to near the bottom edge (10) of the screw cap.

5. Closure according to one of claims 1 to 4, characterised in that asymmetrical notches (12) are provided in the projecting ridge of the thread (11) of the screw cap (1) or of the threaded neck (3a) as well as corresponding projections (5, 2) axially outside the thread (9, 8) or in the troughs of the thread (9, 8) of the respective other part (threaded neck (3a) or screw cap (1)) which engage with the notches (12).

6. Closure according to one of claims 1 to 5, characterised in that the thread profile of at least one of the threads (8, 9) is provided with sections (13) parallel to the axis of the thread, each at least 0.5 mm in axial length.

7. Closure according to one of claims 1 to 6, characterised in that the thread is double threaded.

8. Closure according to one of claims 1 to 7, characterised in that the teeth (2, 5) are provided on opposite sections, offset by 180°, of the screw cap and/or the threaded neck, preferably at the same axial height respectively.

9. Closure according to one of claims 1 to 8, characterised in that the radial measurement of the teeth (2, 5) on the screw cap (1) and/or on the threaded neck (3a) is limited to the radial height of the respective thread profile.

## Revendications

1. Dispositif de fermeture pour récipient comportant un embout fileté (3a) prévu sur un récipient et un couvercle vissable pouvant être vissé sur cet embout, et dans lequel des éléments de denture (2,5) sont prévus au niveau de l'embout fileté (3a) et du capuchon vissable (1), qui engrènent entre eux lorsque le capuchon vissable (1) est complètement vissé, et permettent un dévissage du capuchon vissé (1) uniquement lorsqu'on déforme l'embout fileté (3a) et/ou le capuchon vissable (1) dans la zone des éléments de denture (2,5), de manière à dégager réciproquement les éléments de denture (2,5), et dans lequel les éléments de denture (2) du capuchon vissable (1) suivent la forme du filetage et ne s'étendent pas au-delà du profil de ce filetage, caractérisé en ce que le capot vissable est agencé sous la forme d'un capuchon vissable (1) pouvant être saisi avec les doigts d'une main, qu'au moins l'embout fileté (3a) est formé par une matière plastique déformable sous l'action de la pression des doigts et que les éléments de denture du capuchon vissable (1) sont prévus sur l'extrémité inférieure du filetage du capuchon vissable à proximité du bord inférieur de ce dernier.

2. Dispositif de fermeture pour récipient selon la revendication 1, caractérise, en ce qu'il comporte une partie inférieure de fermeture (6), qui posse'de un talon de fermeture (7) pouvant être fixé sur une ouverture du récipient, et une enveloppe flexible (4) qui s'étend à partir de ce talon et petit être retroussée et à laquelle se raccorde un verseur (3) d'enveloppe, qui comporte un embout fileté (3a), et que les éléments de denture (5) sont disposés sur l'extrémité inférieure de la partie filetée de l'embout fileté (3a) ou directement au-dessous du filetage de l'embout fileté (3a).

3. Dispositif de fermeture pour récipient selon la revendication 1 ou 2, caractérisé en ce que les éléments de denture (2) du capuchon vissable constituent au moins une partie du filet (8) du capuchon vissable.

4. Dispositif de fermeture pour récipient selon l'une des revendications 1 à 3, caractérisé en ce que le filet (8) du capuchon vissable s'étend jusqu'à proximité du bord inférieur (10) du capuchon vissable.

5. Dispositif de fermeture pour récipient selon l'une des revendications 1 à 4, caractérisé en ce que des encoches dissymétriques (12) sont prévues dans la barrette filetée saillante (11) du capuchon vissable (1) et de l'embout fileté (3a) et que des appendices saillants correspondants (5,2) sont prévus axialement à l'extérieur du filetage (9,8) ou dans les renfoncements du filetage (9,8) de l'autre partie respective (embout fileté (3a) ou capuchon vissable 1)), appendices saillants qui s'engagent dans les encoches (12).

6. Dispositif de fermeture pour récipient selon l'une des revendications 1 à 5, caractérisé en ce que le profil d'au moins l'un des filetages (8,9) possède des sections (13) parallèles à l'axe du filetage, qui ont une longueur axiale respective égale au moins à 0,5 mm.

7. Dispositif de fermeture pour récipient selon l'une des revendications 1 à 6, caractérisé en ce que le filetage comporte deux filets.

8. Dispositif de fermeture pour récipient selon l'une des revendications 1 à 7, caractérisé en ce que des dentures (2,5) sont prévues sur des sections opposées, décalées de 180°, du capuchon vissable et/ou de l'embout fileté, de préférence respectivement sur une même hauteur axiale.

9. Dispositif de fermeture pour récipient selon l'une des revendications 1 à 8, caractérisé en ce que la cote radiale des dentures (2,5) sur le capuchon fileté (1) et/ou sur l'embout fileté (3a) est limitée à la hauteur radiale du profil respectif du filetage.
